# EUROPÄISCHE PATENTSCHRIFT

(11) **EP 3 874 563 B1**
(45) Veröffentlichungstag und Bekanntmachung des Hinweises auf die Patenterteilung: **30.08.2023**
(21) Anmeldenummer: 19794159.4
(22) Anmeldetag: 30.10.2019
(51) Int. Cl.: H01R 9/24, H01R 9/26, H01R 13/703

(54) **ELEKTRISCHE REIHENKLEMME**
ELECTRICAL TERMINAL BLOCK
BLOC DE JONCTION ÉLECTRIQUE

(30) Priorität: 30.10.2018 BE 201805755
(43) Veröffentlichungstag der Anmeldung: 08.09.2021
(73) Patentinhaber: Phoenix Contact GmbH & Co. KG, 32825 Blomberg (DE)
(72) Erfinder: JANZEN, Wjatscheslaw, 32758 Detmold (DE)
(74) Vertreter: Gesthuysen Patentanwälte
(86) Internationale Anmeldenummer: PCT/EP2019/079576
(87) Internationale Veröffentlichungsnummer: WO 2020/089257

(56) Entgegenhaltungen:
- EP-A2- 1 921 715
- DE-A1-102010 034 863
- DE-A1-102015 114 186

## Beschreibung

Die Erfindung betrifft eine elektrische Reihenklemme, mit einem Klemmengehäuse, mit mindestens zwei darin angeordneten Leiteranschlusselementen und mit zwei Strombalken. Die Strombalken weisen jeweils einen Anschlussabschnitt, einen ersten federnden Kontaktabschnitt und einen zweiten federnden Kontaktabschnitt auf. Die Anschlussabschnitte sind jeweils einem Leiteranschlusselement zugeordnet, wobei die ersten Kontaktabschnitte zusammen einen ersten Kontaktbereich und die zweiten Kontaktabschnitte zusammen einen zweiten Kontaktbereich zur Aufnahme und Kontaktierung des Steckers eines Prüfsteckers oder eines Trennsteckers bilden. Die ersten Kontaktabschnitte kontaktieren sich, wenn kein Stecker eingesteckt ist, sodass die beiden Leiteranschlusselemente über die beiden Strombalken elektrisch miteinander verbunden sind, und die zweiten Kontaktabschnitte voneinander beabstandet sind, wenn kein Stecker eingesteckt ist. Der zweite Kontaktbereich der Strombalken ist in Einsteckrichtung des Steckers vor dem ersten Kontaktbereich der Strombalken angeordnet. Die beiden Strombalken bestehen jeweils aus zwei einzelnen Metallstreifen, die miteinander elektrisch leitend verbunden sind. Die beiden Anschlussabschnitte sind jeweils an einem ersten Metallstreifen ausgebildet und die Kontaktabschnitte werden zusammen jeweils von einem zweiten Metallstreifen gebildet. Die ersten Metallstreifen weisen an ihrem dem Anschlussabschnitt abgewandten Ende einen stufenförmigen Bereich mit mindestens zwei Stufen auf, und die beiden zweiten Metallstreifen sind an zwei einander gegenüberliegenden Stufen des stufenförmigen Bereichs der ersten Metallstreifen befestigt. An dem stufenförmigen Bereich ist mindestens eine erste Stufe und eine zweite Stufe vorgesehen ist und die erste Stufe ist in Einsteckrichtung des Steckers hinter der zweiten Stufe angeordnet. Daneben betrifft die Erfindung noch einen Reihenklemmenblock bestehend aus mindestens zwei nebeneinander angeordneten Reihenklemmen.

Elektrische Reihenklemmen sind seit Jahrzehnten bekannt und werden millionenfach bei der Verdrahtung elektrischer Anlagen und Geräte verwendet.

Die Klemmen werden meist auf Tragschienen aufgerastet, welche ihrerseits häufig in einer Mehrzahl in einem Schaltschrank angeordnet sind. In der Schalt-, Mess- und Regeltechnik sind Durchgangsklemmen mit Trennmöglichkeit der Standard. Die bei derartigen Durchgangsklemmen durch die Ausbildung einer Trennstelle im Strombalken realisierte Trennmöglichkeit ermöglicht es dabei, unterschiedliche Stecker mit unterschiedlichen Funktionen in das Klemmengehäuse der Reihenklemme einzustecken, die dann an der Trennstelle den Strombalken kontaktieren. Als Stecker können dabei neben einfachen Trennsteckern oder Durchgangsverbindern insbesondere auch Prüf- oder Teststecker verwendet werden, die spezielle Bauelemente aufweisen können und ein Überprüfen der ordnungsgemäßen Funktion des an die Reihenklemme angeschlossenen Stromkreises ermöglichen.

Reihenklemmen mit Trennstellen werden insbesondere zum Anschluss von Stromwandlern eingesetzt. Ein wichtiges Funktionsmerkmal besteht dabei darin, dass ein angeschlossener Stromwandler kurzgeschlossen wird, wenn der Sekundärkreis von der Last getrennt wird.

Elektrische Reihenklemmen, die in der Regel scheibenförmig ausgebildet sind, werden häufig mit mehreren anderen elektrischen Reihenklemmen zu einem Reihenklemmenblock zusammengesteckt und auf eine Tragschiene aufgerastet oder in einem Wandausschnitt, beispielsweise eines Schaltschranks, montiert. Entsprechend werden auch die einzelnen Prüfstecker, die in ihrer Breite in der Regel der Breite der Reihenklemmen entsprechen, zu einem Prüfsteckerblock verbunden und gemeinsam auf einen korrespondierenden Reihenklemmenblock aufgesetzt. Hierbei besteht die Anforderung, dass die Anzahl der miteinander verbundenen Reihenklemmen sowie die Anzahl der miteinander zu einem Prüfsteckerblock zusammengefassten Prüfstecker frei wählbar ist. Gleichzeitig sollen jedoch die zu einem Prüfsteckerblock zusammengefassten Prüfstecker möglichst einfach gemeinsam betätigt, d. h. gemeinsam auf den Reihenklemmenblock aufgesteckt werden können.

Häufig sollen bei einem Prüfvorgang in bestimmten Reihenklemmen in einem Reihenklemmenblock die elektrisch leitende Verbindung zuerst unterbrochen werden, bevor die Verbindung der restlichen Reihenklemmen aufgetrennt wird. Aus dem Stand der Technik ist bekannt, dass die Schaltvorgänge der zeitlich versetzten Auftrennung der elektrischen Verbindung durch unterschiedliche Stecker realisiert wird.

Die DE 10 2012 017 429 A1 zeigt beispielsweise einen Prüfsteckerblock, bei dem die einzelnen Prüfstecker des Prüfsteckerblocks unterschiedlich lange Kontaktstecker aufweisen. Beim Aufstecken des Prüfsteckerblocks auf einen Reihenklemmenblock tauchen dann zunächst die längeren Kontaktstecker einzelner Prüfstecker in die korrespondierenden Öffnungen im Klemmengehäuse der Reihenklemmen ein und kontaktieren dort den in Aufsteckrichtung des Prüfsteckers ersten, voreilenden Kontaktbereich der beiden Strombalken. Wird der Prüfsteckerblock weiter auf den Reihenklemmenblock aufgesteckt, so tauchen die längeren Kontaktstecker in den zweiten Kontaktbereich ein, wodurch dieser Kontaktbereich geöffnet wird, so dass die elektrisch leitende Verbindung zwischen den beiden Strombalken - und damit auch zwischen den beiden mit den Strombalken verbundenen Leiteranschlusselementen - unterbrochen wird. Wird der Prüfsteckerblock weiter auf den Reihenklemmenblock aufgesteckt, so kontaktieren als nächstes die kürzeren Kontaktstecker zunächst entsprechend den voreilenden Kontaktbereich in den Reihenklemmen, bevor auch die kürzeren Kontaktstecker den zweiten Kontaktbereich öffnen und dadurch auch die Stromführung dieser Reihenklemmen unterbrochen und ggf. über die Prüfstecker umgeleitet wird.

Eine eingangs beschriebene elektrische Reihenklemme mit einem Klemmengehäuse, zwei darin angeordneten Leiteranschlusselementen und zwei Strombalken ist aus der DE 10 2015 114 186 A1 bekannt. Die beiden Strombalken weisen jeweils einen Anschlussabschnitt und zwei federnde Kontaktabschnitte auf, die jeweils einen Kontaktbereich zur Aufnahme und Kontaktierung des Steckers eines Prüfsteckers oder eines Trennsteckers bilden, wobei die beiden Kontaktabschnitte in Einsteckrichtung des Steckers hintereinander angeordnet sind. Bei der bekannten Reihenklemme bestehen die beiden Strombalken jeweils aus zwei einzelnen Metallstreifen, die fest miteinander elektrisch verbunden sind, insbesondere miteinander verschweißt, verlötet oder vernietet.

Nachteilig bei den aus dem Stand der Technik bekannten Prüfsteckerblöcken bzw. Reihenklemmenblöcken ist, dass für unterschiedliche Schaltvorgänge auch unterschiedlich lange Stecker verwendet werden müssen. Dies erschwert die Konstruktion eines für den gewünschten Zweck geeigneten Prüfsteckerblocks, da es unzählige Möglichkeiten gibt, die einzelnen Stecker anzuordnen.

Es ist daher Aufgabe der vorliegenden Erfindung, eine Reihenklemme sowie einen Reihenklemmenblock anzugeben, bei denen die Schaltvorgänge vereinfacht realisiert werden und die kostengünstig und zeitsparend hergestellt werden können.

Diese Aufgabe ist bei der eingangs beschriebenen elektrischen Reihenklemme mit den Merkmalen des Patentanspruchs 1 dadurch gelöst, dass die ersten Metallstreifen an ihrem dem Anschlussabschnitt abgewandten Ende einen stufenförmigen Bereich mit mindestens zwei Stufen aufweisen und dass die beiden zweiten Metallstreifen an zwei einander gegenüberliegenden Stufen des stufenförmigen Bereichs der ersten Metallstreifen befestigt sind. Dabei sind an dem stufenförmigen Bereich mindestens eine erste Stufe und eine zweite Stufe vorgesehen und die erste Stufe ist in Einsteckrichtung des Steckers hinter der zweiten Stufe angeordnet. Der stufenförmige Bereich erstreckt sich folglich in Richtung der Einsteckrichtung des Steckers.

Die Kontaktabschnitte befinden sich, je nach Stufe, entweder tiefer im Gehäuse oder näher an der Gehäusewand bzw. näher an der Einsteckstelle des Steckers. Wenn die zweiten Metallstreifen mit den Kontaktabschnitten an der ersten Stufe angeordnet sind, überlappen sich die ersten Metallstreifen und die zweiten Metallstreifen. Je nachdem, wie viele Stufen vorgesehen sind, überlappen sich die ersten Metallstreifen und die zweiten Metallstreifen in der vollen Länge des C-Rückens der zweiten Metallstreifen oder die ersten Metallstreifen stehen sogar über die zweiten Metallstreifen über. Wenn die zweiten Metallstreifen an der letzten Stufe befestigt sind, ist die maximale Länge der Strombalken erreicht. Die minimale Länge der Strombalken wird erreicht, wenn die zweiten Metallstreifen an der ersten Stufe des stufenförmigen Bereichs der ersten Metallstreifen angeordnet sind.

Das Klemmengehäuse ist vorzugsweise so ausgestaltet, dass die zweiten Metallstreifen an einer beliebige Stufe des stufenförmigen Bereichs befestigt werden können. Das Klemmengehäuse bietet genug Raum, dass die zweiten Metallstreifen nicht aus dem Klemmengehäuse hinaus ragen. Je nachdem, an welcher Stufe die zweiten Metallstreifen befestigt werden, sind die Strombalken insgesamt kürzer oder länger. Die sich gegenüberliegenden Kontaktabschnitte sind jeweils auf den gleichen Stufen befestigt, sodass die Kontaktabschnitte insgesamt spiegelsymmetrisch zueinander angeordnet sind.

Durch die Ausbildung des zweiten Kontaktbereichs an den Strombalken wird sichergestellt, dass ein eingeführter Stecker eines Prüf- oder Trennsteckers zunächst die zweiten Kontaktabschnitte kontaktiert, bevor der elektrische Kontakt der beiden Strombalken im ersten Kontaktbereich durch das Einführen des Steckers aufgetrennt wird.

Für eine einfachere Montage und optimale Bedienbarkeit ist bei einer vorteilhaften Ausgestaltung der elektrischen Reihenklemme vorgesehen, dass die zweiten Metallstreifen als C-förmige Kontaktfedern ausgebildet sind, die mit ihrem C-Rücken an einer Stufe des stufenförmigen Bereichs der ersten Metallstreifen befestigt sind. Die beiden einander zugewandten Kontaktabschnitte der beiden Kontaktfedern dienen dabei als eine Art Einführtrichter für den Stecker des einzusteckenden Prüf- oder Trennsteckers, so dass die Gefahr des Verkantens minimiert wird und der Stecker gleichzeitig in den Kontaktbereich geführt wird. Durch die Ausgestaltung und Abbiegung der zweiten Metallstreifen zu Kontaktfedern mit zwei Schenkeln, kann die von den Kontaktfedern auf einen eingesteckten Stecker wirkende Kontaktkraft den jeweiligen Anforderungen entsprechend einfach angepasst werden.

Für eine vereinfachte Herstellung der erfindungsgemäßen Reihenklemme ist bei einer weiteren Ausgestaltung vorgesehen, dass die stufenförmigen Bereiche der beiden ersten Metallstreifen spiegelsymmetrisch und der übrige Teil ersten Metallstreifen deckungsgleich zueinander ausgestaltet sind. Durch die spiegelsymmetrische Anordnung der stufenförmigen Bereiche sind diese etwa V-förmig zueinander angeordnet. Der Abstand zwischen den gegenüberliegenden Stufen der beiden Anschlussabschnitte wird mit zunehmender Stufenzahl größer. Der Abstand zwischen den ersten Stufen ist geringer, als der Abstand zwischen den zweiten Stufen zueinander, da die Stufen durch die Stufenvorsprünge weiter nach außen orientiert werden. Aufgrund der Stufenvorsprünge ist für die Kontaktabschnitte jeweils ein definierter Bereich vorgegeben, an denen die Kontaktabschnitte befestigt werden können.

Bei einer vorteilhaften Ausgestaltung der Erfindung sind die ersten Metallstreifen am Übergang zum stufenförmigen Bereich leicht abgewinkelt, sodass die gegenüberliegenden Stufen der stufenförmigen Bereiche alle in etwa denselben Abstand zueinander aufweisen.

Insgesamt sind bei dieser Ausgestaltung nur zwei verschiedene Strombalken notwendig, um eine Vielzahl an Konfigurationen der Reihenklemme zu ermöglichen. Auf diese Weise wird der Herstellungsaufwand im Vergleich zum Stand der Technik erheblich reduziert.

Bei einer vorteilhaften Ausgestaltung der Erfindung ist vorgesehen, dass zwei Federelemente im Klemmengehäuse angeordnet sind, die jeweils einen federnden Kontaktabschnitt aufweisen, dass die Kontaktabschnitte der beiden Federelemente zusammen einen weiteren Kontaktbereich für den Stecker bilden, der in Einsteckrichtung des Steckers vor dem zweiten Kontaktbereich der Strombalken angeordnet ist, und dass mindestens eines der Federelemente eine Aufnahme für einen Schenkel einer Steckbrücke aufweist, wobei jeweils ein Federelement über den Stecker elektrisch leitend mit einem Strombalken verbunden ist, wenn der Stecker eines Prüfsteckers oder eines Trennsteckers in die Reihenklemme eingesteckt ist.

Folglich sind bei der elektrischen Reihenklemme zwei voreilende Federelemente im Klemmengehäuse angeordnet, so dass beim Einstecken des Steckers eines Prüf- oder Trennsteckers dieser zunächst von den Kontaktabschnitten der Federelemente kontaktiert wird, bevor der Stecker auf die Kontaktabschnitte der Strombalken trifft und diese ebenfalls kontaktiert. Bevor der Stecker eines Prüf- oder Trennsteckers somit den Kontakt zwischen den Kontaktabschnitten der beiden Strombalken auftrennt, ist ein elektrischer Kontakt zwischen dem Stecker und den zusätzlichen Federelementen hergestellt. Über den Stecker eines in die Reihenklemme eingesteckten Prüf- oder Trennsteckers erfolgt dann eine elektrisch leitende Verbindung zwischen jeweils einem Federelement und dem zugeordneten Strombalken.

Für eine Verbindung von mehreren Reihenklemmen miteinander, bei eingestecktem Stecker,ist bei einer weiteren Ausgestaltung der Erfindung vorgesehen, dass in mindestens einem der Federelemente eine Ausnehmung als Aufnahme zum Einstecken eines Schenkels einer Steckbrücke ausgebildet ist. Die Federelemente können dabei insgesamt näherungsweise S-förmig ausgebildet sein, wobei die Verbindungsabschnitte auch zur sicheren Fixierung und Halterung der Federelemente in dem Klemmengehäuse genutzt werden. Die Herstellung der Federelemente lässt sich dadurch weiter vereinfachen, wenn als Aufnahme zum Einstecken eines Schenkels einer Steckbrücke eine Ausnehmung aus dem entsprechenden Federelement, insbesondere dessen Verbindungsabschnitt, ausgestanzt ist. Die Federelemente können dann besonders einfach als Stanz-Biegeteile gefertigt werden.

Zur einfacheren Bedienung ist bei einer Ausgestaltung der vorliegenden Erfindung vorgesehen, dass im Klemmengehäuse mindestens eine Stecköffnung zum Einstecken des Schenkels einer Steckbrücke in die Aufnahme eines Federelements ausgebildet ist, wobei die Stecköffnung von einer ersten Seite, der Bedienerseite, aus zugänglich ist. Wie eingangs ausgeführt worden ist, werden Reihenklemmen oder ein aus mehreren nebeneinander angeordneten Reihenklemmen bestehender Reihenklemmenblock in der Regel auf einer Tragschiene aufgerastet, die in einem Schaltschrank befestigt ist. Alternativ dazu kann ein derartiger Reihenklemmenblock auch direkt in einer entsprechenden Öffnung in einer Schrankwand eingesetzt sein. Die Orientierung der Reihenklemmen ist dabei stets gleich, sodass die Reihenklemmen mit ihrer Bedienseite zur Schranköffnung angeordnet sind bzw. mit der Bedienseite aus der Öffnung in einer Schrankwand hinausragen. Die Stecköffnung ist folglich für die einfachere Bedienung von der Bedienseite aus zugänglich.

Entpsrechend ist bei einer weiteren Ausgestaltung der Erfindung vorgesehen, dass im Klemmengehäuse eine Öffnung zum Einstecken des Steckers eines Prüfsteckers oder eines Trennsteckers in die Kontaktbereiche ausgebildet ist, wobei die Öffnung von einer ersten Seite, der Bedienerseite, aus zugänglich ist.

Für eine direkte Verbindung von zwei Reihenklemmen ist bei einer weiteren Ausgestaltung der Erfindung vorgesehen, dass in mindestens einem der ersten Metallstreifen eine Brückenausnehmung und mindestens ein im Klemmengehäuse ausgebildeter korrespondierender Brückenschacht zur Aufnahme eines Schenkels einer Streckbrücke ausgebildet ist. Der zusätzliche Brückerschacht zur Aufnahme des Schenkels einer Steckbrücke kann seitlich am Gehäuse angeordnet sein. Falls die Brückenausnehmungen an beiden ersten Metallstreifen vorgesehen sind, können diese versetzt zueinander ausgestaltet sein. Entsprechend können die Brückenschächte ebenfalls versetzt zueinander im Klemmengehäuse ausgebildet sein, sodass im Falle von zwei eingesteckten Steckbrücken keine Behinderungen auftreten. Die Steckbrücken können in der versetzten Anordnung problemlos auch bis in das Zentrum des Klemmengehäuses eingeführt werden.

Gemäß einer zweiten Lehre bezieht sich die Erfindung auf einen Reihenklemmenblock mit mindestens zwei nebeneinander angeordneten Reihenklemmen, gemäß Patentanspruch 10. Der erfindungsgemäße Reihenklemmenblock ist dadurch gekennzeichnet, dass die Reihenklemmen erfindungsgemäß ausgestaltet sind.

Die Ausführungen zu der erfindungsgemäßen Reihenklemme gelten entsprechend auch für den erfindungsgemäßen Reihenklemmenblock mit mehren Reihenklemmen.

Bei einer Ausgestaltung des Reihenklemmenblocks ist vorgesehen, dass die zweiten Metallstreifen mindestens einer Reihenklemme an einer anderen Stufe des stufenförmigen Bereichs der ersten Metallstreifen befestigt sind als die zweiten Metallstreifen der anderen Reihenklemme. Wie bereits eingangs beschrieben, ist es im Stand der Technik üblich, dass bei Reihenklemmenblöcken unterschiedliche Prüfstecker mit unterschiedlichen Längen verwendet werden, damit beim Aufstecken des Prüfsteckerblocks auf einen Reihenklemmenblock zunächst die längeren Kontaktstecker einzelner Prüfstecker in die korrespondierenden Öffnungen im Klemmengehäuse der Reihenklemmen eintauchen. Auf diese Weise können unterschiedliche Reihenklemmen zuerst kontaktiert bzw. können die Verbindungen zuerst getrennt werden, wohingegen die elektrisch leitende Verbindung von anderen Reihenklemmen möglicherweise erst später getrennt werden soll bzw. muss.

Bei der vorliegenden Erfindung ist es nicht mehr nötig, dass unterschiedlich lange Stecker verwendet werden. Die Reihenklemme kann von vornherein an den gewünschten Zweck angepasst und die Kontaktabschnitte in einer bestimmten Position im Gehäuse an den ersten Metallstreifen befestigt werden. So werden Kontakte, die auf der letzten Stufe des stufenförmigen Bereichs angeordnet sind, beim Einstecken eines Prüfsteckers zuerst kontaktiert, da die Kontakte näher an der Einstecköffnung des Steckers im Klemmengehäuse angeordnet sind. Entsprechend werden Kontakte der Kontaktabschnitte erst später kontaktiert, wenn sie auf einer der ersten Stufen angeordnet sind. Die einzelnen Schaltvorgänge werden foglich nicht mehr durch unterschiedliche Stecker gelöst, sondern durch die unterschiedliche Anordnung der Kontaktabschnitte innerhalb des Klemmengehäuses. Das Risiko einer falschen Kontaktierung, aufgrund eines falsch gewählten Prüfsteckers, entfällt foglich, da für jede Reihenklemme derselbe Prüfstecker bzw. für jeden Reihenklemmenblock ein Prüfsteckerblock mit gleichen Prüfsteckern genutzt werden kann.

Sollte eine Unterscheidung der Schaltvorgänge nicht notwendig sein, ist bei einer alternativen Ausgestaltung des Reihenklemmenblocks vorgesehen, dass zweiten Metallstreifen der Reihenklemmen jeweils an der gleichen Stufe des stufenförmigen Bereichs der ersten Metallstreifen befestigt sind.. Somit sind identische Reihenklemmen im Reihenklemmenblock angeordnet. Die Kontaktabschnitte sind alle auf der gleichen Ebene angeordnet, so dass auf der einen Seite dennoch ein Prüfsteckerblock bzw. unterschiedliche Prüfstecker verwendet werden können, wenn dies dem Wunsch des Anwenders entspricht. Auf der anderen Seite sind bei identischen Prüfsteckern auch identische Schaltvorgänge möglich, da die Prüfstecker die Kontaktabschnitte beim Einstecken zur gleichen Zeit kontaktieren.

Im Einzelnen gibt es eine Vielzahl von Möglichkeiten, die erfindungsgemäße Reihenklemme sowie den erfindungsgemäßen Reihenklemmenblock auszugestalten und weiterzubilden. Dazu wird verwiesen sowohl auf die den Patentansprüchen 1 und 9 nachgeordneten Patentansprüche als auch auf die nachfolgende Beschreibung von bevorzugten Ausführungsbeispielen in Verbindung mit der Zeichnung. In der Zeichnung zeigen
- Fig. 1a: eine schematische Darstellung einer Reihenklemme, im Längsschnitt,
- Fig. 1b: eine schematische Darstellung der Reihenklemme gemäß Fig. 1a mit unterschiedlich positionierten Kontaktabschnitten, im Längsschnitt,
- Fig. 1c: eine schematische Darstellung der der Reihenklemme gemäß Fig. 1b mit unterschiedlich positionierten Kontaktabschnitten, im Längsschnitt,
- Fig. 2a: eine Darstellung von zwei Strombalken mit einem stufenförmigen Bereich,
- Fig. 2b: eine Darstellung von zwei Strombalken mit einem stufenförmigen Bereich gemäß Fig. 2a mit unterschiedlich positionierten Kontaktabschnitten,
- Fig. 2c: eine Darstellung von zwei Strombalken mit einem stufenförmigen Bereich gemäß Fig. 2b mit unterschiedlich positionierten Kontaktabschnitten,
- Fig. 3: eine perspektivische Darstellung eines Reihenklemmenblocks,
- Fig. 4: eine perspektivische Darstellung von zwei nebeneinander montierten Reihenklemmenblöcken und
- Fig. 5: eine perspektivische Darstellung eines Reihenklemmenblocks mit einem dazu korrespondierenden Prüfsteckerblock.

**Fig. 1a** zeigt eine erfindungsgemäße elektrische Reihenklemme 1. Die Reihenklemme 1 weist ein Klemmengehäuse 2 aus Kunststoff auf. Im Inneren des Klemmengehäuses 2 sind zwei Leiteranschlusselemente 3, 3' angeordnet, bei denen es sich vorliegend um Schraubklemmen handelt. Alternativ dazu können jedoch auch andere Arten von Anschlusselementen, beispielsweise Zugfederklemmen, Schenkelfederklemmen oder Schneidanschlussklemmen als Leiteranschlusselemente 3, 3' verwendet werden.

Im Klemmengehäuse 2 sind darüber hinaus noch zwei Strombalken 4, 4' angeordnet. Die Strombalken 4, 4' sind jeweils zweiteilig ausgestaltet, wobei ein sie einen Anschlussabschnitt 5, 5' zum Anschluss der Strombalken 4, 4' an die Leiteranschlusselemente 3, 3' Schraubklemme aufweisen. An den Strombalken sind jeweils ein erster Kontaktabschnitt 6, 6' und ein zweiter Kontaktabschnitt 7, 7' ausgebildet. Der erste Kontaktabschnitt weist einen ersten Kontaktbereich 8 und der zweite Kontaktabschnitt 7, 7' einen zweiten Kontaktbereich 9 auf, die von einem hier nicht dargestellten Stecker 10 kontaktiert werden können.

Die Anschlussabschnitte sind an einem ersten Metallstreifen 11, 11' und die Kontaktabschnitte 6, 6', 7, 7' an einem zweiten Metallstreifen 12, 12' ausgebildet. Die ersten Kontaktabschnitte 6, 6' der beiden Strombalken 4, 4' sind derart an den zweiten Metallstreifen 12, 12' gegenüberliegend ausgebildet und angeordnet, dass sie zusammen den ersten Kontaktbereich 8 für den Stecker 10 eines hier nicht dargestellten Prüf- oder Trennsteckers bilden. Die ersten Kontaktabschnitte 6, 6' berühren sich, sodass sie elektrisch leitend miteinander verbunden sind, wenn kein Stecker 10 in die Reihenklemme 1 eingesteckt ist. Die zweiten Kontaktabschnitte 7, 7' sind ebenfalls gegenüberliegend zueinander orientiert und bilden zusammen den zweiten Kontaktbereich 9. Die zweiten Kontaktabschnitte 7, 7' berühren sich nicht. Beim Einstecken eines, hier nicht dargestellten, Steckers 10 wird folglich zunächst der in Einsteckrichtung E voreilende zweite Kontaktbereich 9 kontaktiert, bevor die elektrisch leitende Verbindung des ersten Kontaktbereichs 8 aufgetrennt wird.

Die ersten Metallstreifen sind mit ihrem den Kontaktabschnitten 6, 6', 7, 7' abgewandten Ende mit dem Anschlussabschnitt 5, 5' mit den Schraubklemmen verbunden. An dem anderen Ende weisen die ersten Metallstreifen 11, 11' einen stufenförmigen Bereich 14, 14' auf. In diesem Ausführungsbeispiel sind drei Stufen vorgesehen. Aus den **Fig. 1a****,** **1b** und **1c** ist ersichtlich, dass die zweiten Metallstreifen 12, 12', die in Form einer Kontaktfeder 16 ausgestaltet sind, an unterschiedlichen Stufen 14 angeordnet werden können und sich somit an unterschiedlichen Positionen im Klemmengehäuse 2 befinden können. Die an den zweiten Metallstreifen 12, 12' ausgebildeten Kontaktabschnitte 6, 6', 7, 7' können somit insbesondere in Einsteckrichtung E eines, hier nicht dargestellten, Steckers 10 tiefer im Klemmengehäuse 2 oder näher in Richtung der Stirnseite des Klemmengehäuses 2 verschoben werden. In Einsteckrichtung E sind die Stufen hintereinander angeordnet, wobei eine erste Stufe 17 hinter einer zweiten Stufe 18 und die zweite Stufe 18 hinter einer dritten Stufe 19 angeordnet ist.

Zusätzlich sind im Klemmengehäuse 2 Federelemente 20, 20' angeordnet. Die Federelemente 20, 20' sind im Grundzustand der Reihenklemme 1 gemäß Fig. 1, d.h. bei nicht eingestecktem Stecker 10 nicht mit den Strombalken 4, 4' elektrisch leitend verbunden. Die beiden Federelemente 20, 20' weisen jeweils einen federnden Kontaktabschnitt 21, 21' auf, wobei die Federelemente 20, 20' derart spiegelsymmetrisch zueinander angeordnet sind, dass die Kontaktabschnitte 21, 21' einen weiteren Kontaktbereich 22 für einen Stecker 10 eines Prüfsteckers oder eines Trennsteckers bilden. Die Kontaktabschnitte 21, 21' können dabei, wie in den Figuren dargestellt, einen Abstand zueinander aufweisen, so dass sie sich nicht kontaktieren. Grundsätzlich können die Kontaktabschnitte 21, 21'jedoch auch so ausgebildet und angeordnet sein, dass sich die Kontaktabschnitte 21, 21' kontaktieren, wenn kein Stecker 10 eingesteckt ist.

Die Federelemente 20, 20' dienen dazu, auf einfache Art und Weise eine Querbrückung zwischen zwei Reihenklemme 1 herzustellen. Hierzu ist in mindestens einem der beiden Federelemente 20, 20' eine Ausnehmung als Aufnahme 23 für einen Schenkel einer Steckbrücke ausgebildet. Bei zwei benachbarten Reihenklemmen 1 sind dann zwei Federelemente 20 oder 20' über die beiden Schenkel einer Steckbrücke elektrisch miteinander verbunden.

Wenn der Stecker 10 eines Prüfsteckers in eine Reihenklemme 1 eingesteckt wird, so führt dies dazu, dass jeweils ein Federelement 20, 20' mit dem zugeordneten Strombalken 4, 4' elektrisch leitend verbunden wird. Im vollständig eingesteckten Zustand des Steckers 8 sind darüber hinaus die beiden Strombalken 4, 4' im ersten Kontaktbereich 8 durch den Stecker 10 voneinander getrennt, so dass dann auch die beiden Leiteranschlusselemente 3, 3' nicht mehr über die Strombalken 4, 4' elektrisch miteinander verbunden sind.

Die Federelemente 20, 20', die einfach durch Ausstanzen und anschließendes Abbiegen aus einem Metallstreifen hergestellt werden können, weisen neben den näherungsweise C-förmigen Kontaktabschnitten 21, 21' jeweils noch einen im Wesentlichen geraden Verbindungsabschnitt auf, in dem die Aufnahme 23 zum Einstecken des Schenkels einer Steckbrücke ausgestanzt ist, wobei die Steckbrücke durch eine Stecköffnung 24 im Klemmengehäuse 2 eingesteckt werden kann. Die Stecköffnung 24 befindet sich auf der Bedienerseite der Reihenklemme 1 und ist für einen Anwender leicht zugänglich. Eine entsprechende Öffnung 25, zum Einstecken des Steckers 10, ist ebenfalls auf der Bedienerseite vorgesehen. Insgesamt weisen die Federelemente 20, 20' eine näherungsweise S-förmige Gestalt auf, wobei die Federelemente 20, 20' vorzugsweise über entsprechend ausgebildete Vorsprünge im Klemmengehäuse 2 befestigt sind.

Zusätzlich sind in den ersten Metallstreifen 11, 11' Brückenausnehmungen 26 vorgesehen, die zur Aufnahme einer Steckbrücke dienen, um zwei Reihenklemmen 1 direkt miteinander verbinden zu können. Die Brückenausnehmungen 26 sind im Klemmengehäuse 2 durch einen Brückenschacht 27 zugänglich. In den Fig. 1a, 1b und 1c ist ersichtlich, dass die Brückenausnehmungen 26 an versetzt in den ersten Metallstreifen 11, 11' ausgebildet sind. Die in dem Bereich deckungsgleichen ersten Metallstreifen 11, 11' weisen in dem Bereich der Brückenausnehmungen 26 eine etwa trapezförmige Biegung 28 auf. Die Brückenausnehmung 26 ist bei dem ersten Metallstreifen 4 an einem ersten Trapezschenkel 29 ausgebildet, wohingegen die Brückenausnehmung bei dem anderen ersten Metallstreifen 11' an dem zweiten Trapezschenkel 30 ausgebildet ist. Die Trapezschenkel 29, 30 haben der Geometrie eines Trapezes entsprechend Steigungen mit unterschiedlichen Vorzeichen, sodass die Schenkel einer eingesteckten Steckbrücke schräg in das Klemmengehäuse 2 eingesteckt werden können.

In den **Fig. 2a, 2b** und **2c** sind die Strombalken 4, 4' der Reihenklemme 1 dargestellt. Erkennbar ist, dass sich die relative Länge der Strombalken 4, 4' verändert, je nachdem an welcher Stufe die zweiten Metallstreifen 12, 12' angeordnet sind. Die ersten Metallstreifen 11, 11' sind weitestgehend deckungsgleich ausgestaltet. Lediglich die stufenförmigen Bereiche 14, 14' sind spiegelsymmetrisch zueinander angeordnet, sodass bei beiden Strombalken, aufgrund der Stufenform, eine Auf- bzw. Anlagemöglichkeit für die zweiten Metallstreifen 12, 12' gegeben ist. Insgesamt sind für verschiedene Konfigurationen der Reihenklemme 1 folglich nur zwei verschiedene Strombalken 4, 4' notwendig. Die zweiten Metallstreifen 12, 12' können an unterschiedlichen Stufen des stufenförmigen Bereichs 14, 14' angeordnet werden. In Fig. 2a sind die zweiten Metallstreifen 12, 12' beispielsweise an der dritten Stufe 19 angeordnet, wohingegen sie in Fig. 2b an der zweiten Stufe 18 und in Fig. 2c an der ersten Stufe 17 positioniert sind.

**Fig. 3** zeigt einen Reihenklemmenblock 31 mit mehreren erfindungsgemä-βen Reihenklemmen 1, die nebeneinander angeordnet sind. Das Klemmengehäuse 2 ist scheibenartig ausgesstaltet, sodass mehrere Reihenklemmen 1 mit ihrer Grundseite aneinander angeordnet werden können, ohne dass sich die Raumbeanspruchung nicht unvorteilhaft vergrößert. In der perspektivischen Darstellung ist die Öffnung 25 zum Einstecken eines Prüfsteckers sichtbar. Neben der Öffnung 25 sind Felder 32 angeordnet, die die Bezeichnungen S, M und L tragen. Die Felder 32 dienen der Kennzeichnung der Reihenklemme 1, sodass von außen sichtbar ist, auf welcher der drei Stufen 17, 18, 19 die Kontaktabschnitte 6, 6', 9, 9' bzw. die zweiten Metallstreifen 12, 12' angeordnet sind. Entsprechend kann der Anwender sehen, welche der Reihenklemmen 1 beim Einstecken eines Prüfsteckers zuerst kontaktiert wird bzw. bei welcher Reihenklemme 1 die elektrisch leitende Verbindung zuerst getrennt wird, wenn ein Prüfsteckerblock mit identischen Prüfsteckern in den Reihenklemmenblock 31 eingesteckt wird.

In **Fig. 4** sind zwei nebeneinander angeordnete Reihenklemmenblöcke 31 dargestellt, wie sie beispielsweise in einem Schaltschrank angeordnet sein können. Die Konfiguration der Reihenklemmen 1 innerhalb des Reihenklemmenblocks 31 ist frei wählbar. Die Klemmengehäuse 2 unterscheiden sich bis auf die Felder 32 nicht voneinander, so dass die Reihenklemmenblöcke problemlos modular und für den gewünschten Einsatzzweck zusammengebaut werden können.

**Fig. 5** zeigt einen Reihenklemmenblock 31 mit einem Prüfsteckerblock 33. Die Stecker 10 der Prüfstecker haben alle die gleiche Länge, da die Schaltvorgänge, aufgrund der unterschiedlichen Konfigurationen der Reihenklemmen 1, innerhalb der Reihenklemmen 1 durchgeführt werden. Bei diesem Ausführungsbeispiel ist die Gefahr der Benutzung eines falschen Prüfsteckerblocks 33, also einer falschen Kontaktierung der Reihenklemmen 1, minimiert, da die Prüfstecker alle identisch ausgestaltet sein können.

### Bezugszeichen

- 1: Elektrische Reihenklemme
- 2: Klemmengehäuse
- 3, 3': Leiteranschlusselement
- 4, 4': Strombalken
- 5, 5': Anschlussabschnitt
- 6, 6': erster Kontaktabschnitt
- 7, 7': zweiter Kontaktabschnitt
- 8: erster Kontaktbereich
- 9: zweiter Kontaktbereich
- 10: Stecker
- 11, 11': erster Metallstreifen
- 12, 12': zweiter Metallstreifen

- 14, 14': stufenförmiger Bereich

- 16: Kontaktfeder
- 17: erste Stufe
- 18: zweite Stufe
- 19: dritte Stufe
- 20,20': Federelement
- 21, 21': Kontaktabschnitte der Federelemente
- 22: Kontaktbereich der Federelemente
- 23: Aufnahme
- 24: Stecköffnung
- 25: Öffnung
- 26: Brückenausnehmung
- 27: Brückenschacht
- 28: trapezförmige Biegung
- 29: erster Trapezschenkel
- 30: zweiter Trapezschenkel
- 31: Reihenklemmenblock
- 32: Feld
- 33: Prüfsteckerblock
- E: Einsteckrichtung

## Patentansprüche

1. Elektrische Reihenklemme (1), mit einem Klemmengehäuse (2), mit mindestens zwei darin angeordneten Leiteranschlusselementen (3, 3') und mit zwei Strombalken (4, 4'), wobei die Strombalken (4, 4') jeweils einen Anschlussabschnitt (5, 5'), einen ersten federnden Kontaktabschnitt (6, 6') und einen zweiten federnden Kontaktabschnitt (7, 7') aufweisen, wobei die Anschlussabschnitte (5, 5') jeweils einem Leiteranschlusselement (3, 3') zugeordnet sind, die ersten Kontaktabschnitte (6, 6') zusammen einen ersten Kontaktbereich (8) und die zweiten Kontaktabschnitte (7, 7') zusammen einen zweiten Kontaktbereich (9) zur Aufnahme und Kontaktierung des Steckers (10) eines Prüfsteckers oder eines Trennsteckers bilden, wobei sich die ersten Kontaktabschnitte (6, 6') kontaktieren, wenn kein Stecker (10) eingesteckt ist, sodass die beiden Leiteranschlusselemente (3, 3') über die beiden Strombalken (4, 4') elektrisch miteinander verbunden sind, und die zweiten Kontaktabschnitte (7, 7') voneinander beabstandet sind, wenn kein Stecker eingesteckt ist, wobei der zweite Kontaktbereich (9) der Strombalken (4, 4') in Einsteckrichtung des Steckers (10) vor dem ersten Kontaktbereich (8) der Strombalken (4, 4') angeordnet ist, und wobei die beiden Strombalken (4, 4') jeweils aus zwei einzelnen Metallstreifen bestehen, die miteinander elektrisch leitend verbunden sind, wobei die beiden Anschlussabschnitte (5, 5') jeweils an einem ersten Metallstreifen (11, 11') ausgebildet sind und die Kontaktabschnitte (6, 6') zusammen jeweils von einem zweiten Metallstreifen (12, 12') gebildet werden,
**dadurch gekennzeichnet,**
**dass** die ersten Metallstreifen (11, 11') an ihrem dem Anschlussabschnitt (5, 5') abgewandten Ende einen stufenförmigen Bereich (14, 14') mit mindestens zwei Stufen (17, 18) aufweisen, dass die beiden zweiten Metallstreifen (12, 12') an zwei einander gegenüberliegenden Stufen (17, 18) des stufenförmigen Bereichs (14, 14') der ersten Metallstreifen (11, 11') befestigt sind, und
**dass** an dem stufenförmigen Bereich (14, 14') mindestens eine erste Stufe (17) und eine zweite Stufe (18) vorgesehen ist und dass die erste Stufe (17) in Einsteckrichtung (E) des Steckers (10) hinter der zweiten Stufe (18) angeordnet ist.

2. Reihenklemme (1) nach Anspruch 1, **dadurch gekennzeichnet, dass** die zweiten Metallstreifen (12, 12') als C-förmige Kontaktfedern (16) ausgebildet sind, die mit ihrem C-Rücken an einer Stufe des stufenförmigen Bereichs (14, 14') der ersten Metallstreifen (11, 11') befestigt sind.

3. Reihenklemme (1) nach Anspruch 1 oder 2, **dadurch gekennzeichnet, dass** die stufenförmigen Bereiche (14, 14') der beiden ersten Metallstreifen (11, 11') spiegelsymmetrisch und der übrige Teil der ersten Metallstreifen (11, 11') deckungsgleich zueinander ausgestaltet sind.

4. Reihenklemme (1) nach einem der Ansprüche 1 bis 3, **dadurch gekennzeichnet, dass** zwei Federelemente (20, 20') im Klemmengehäuse (2) angeordnet sind, die jeweils einen federnden Kontaktabschnitt (21, 21') aufweisen, dass die Kontaktabschnitte (21, 21') der beiden Federelemente (20, 20') zusammen einen weiteren Kontaktbereich (22) für den Stecker (10) bilden, der in Einsteckrichtung (E) des Steckers (10) vor dem zweiten Kontaktbereich (9) der Strombalken (4, 4') angeordnet ist, und dass mindestens eines der Federelemente (20, 20') eine Aufnahme (23) für einen Schenkel einer Steckbrücke aufweist, wobei jeweils ein Federelement (20, 20') über den Stecker (10) elektrisch leitend mit einem Strombalken (4, 4') verbunden ist, wenn der Stecker (10) eines Prüfsteckers oder eines Trennsteckers in die Reihenklemme (1) eingesteckt ist.

5. Reihenklemme (1) nach Anspruch 4, **dadurch gekennzeichnet, dass** in mindestens einem der Federelemente (20, 20') eine Ausnehmung als Aufnahme zum Einstecken eines Schenkels einer Steckbrücke ausgebildet ist.

6. Reihenklemme (1) nach Anspruch 4 oder 5, **dadurch gekennzeichnet, dass** im Klemmengehäuse (2) mindestens eine Stecköffnung (24) zum Einstecken des Schenkels einer Steckbrücke in die Aufnahme eines Federelements (20, 20') ausgebildet ist, wobei die Stecköffnung (24) von einer ersten Seite, der Bedienerseite, aus zugänglich ist.

7. Reihenklemme (1) nach einem der Ansprüche 1 bis 6, **dadurch gekennzeichnet, dass** im Klemmengehäuse (2) eine Öffnung (25) zum Einstecken des Steckers (10) eines Prüfsteckers oder eines Trennsteckers in die Kontaktbereiche (8, 9) ausgebildet ist, wobei die Öffnung (25) von einer ersten Seite, der Bedienerseite, aus zugänglich ist.

8. Reihenklemme (1) nach einem der Ansprüche 1 bis 7, **dadurch gekennzeichnet, dass** in mindestens einem der ersten Metallstreifen (11, 11') eine Brückenausnehmung (26) und mindestens ein im Klemmengehäuse (2) ausgebildeter korrespondierender Brückenschacht (27) zur Aufnahme eines Schenkels einer Streckbrücke ausgebildet ist.

9. Reihenklemmenblock (28) bestehend aus mindestens zwei nebeneinander angeordneten Reihenklemmen (1),
**dadurch gekennzeichnet,**
**dass** die Reihenklemmen (1) nach einem der Ansprüche 1 bis 8 ausgestaltet sind.

10. Reihenklemmenblock (28) nach Anspruch 9, **dadurch gekennzeichnet, dass** die zweiten Metallstreifen (12, 12') mindestens einer Reihenklemme (1) an einer anderen Stufe des stufenförmigen Bereichs (14, 14') der ersten Metallstreifen (11, 11') befestigt sind als die zweiten Metallstreifen (12, 12') der anderen Reihenklemme.

11. Reihenklemmenblock (28) nach Anspruch 9, **dadurch gekennzeichnet, dass** zweiten Metallstreifen (12, 12') der Reihenklemmen (1) jeweils an der gleichen Stufe des stufenförmigen Bereichs (14, 14') der ersten Metallstreifen (11, 11') befestigt sind.

## Claims

1. Electrical terminal block (1), with a terminal housing (2), with at least two conductor terminal elements (3, 3') arranged therein and with two current bars (4, 4'), wherein the current bars (4, 4') each have a connecting section (5, 5'), a first resilient contact section (6, 6') and a second resilient contact section (7, 7'), wherein the connecting sections (5, 5') are each assigned to a conductor terminal element (3, 3'), the first contact sections (6, 6') together forming a first contact region (8) and the second contact sections (7, 7') together forming a second contact region (9) for receiving and contacting the plug (10) of a test plug or a isolating plug, wherein the first contact sections (6, 6') contact each other when no plug (10) is inserted, so that the two conductor terminal elements (3, 3') are electrically connected to one another via the two current bars (4, 4'), and the second contact sections (7, 7') are spaced apart from one another when no plug is inserted, wherein the second contact region (9) of the current bars (4, 4') is arranged in front of the first contact region (8) of the current bars (4, 4') in the insertion direction of the plug (9), and wherein the two current bars (4, 4') each consist of two individual metal strips which are electrically conductively connected to one another, wherein the two connecting sections (5, 5') are each designed on a first metal strip (11, 11') and the contact sections (6, 6') together are each formed by a second metal strip (12, 12'),
**characterized in**
**that** the first metal strips (11, 11') have a stepped area (14, 14') with at least two steps (15) at their end facing away from the connecting section (5, 5'), that the two second metal strips (12, 12') are fastened to two mutually opposite steps (17, 18) of the stepped area (14, 14') of the first metal strips (11, 11') and that at least one first step (17) and one second step (18) are provided on the stepped area (14, 14') and that the first step (17) is arranged behind the second step (18) in the insertion direction (E) of the plug (10).

2. Terminal block (1) according to claim 1, **characterized in that** the second metal strips (12, 12') are designed as C-shaped contact springs (16) which are fastened with their C-crest to a step of the stepped area (14, 14') of the first metal strips (11, 11').

3. Terminal block (1) according to any one of claims 1 or 2, **characterized in that** the stepped areas (14, 14') of the two first metal strips (11, 11') are designed to be mirror images of one another and the remaining part of the first metal strips (11, 11') is designed to be congruent with one another.

4. Terminal block (1) according to any one of claims 1 to 3, **characterized in that** two spring elements (20, 20') are arranged in the terminal housing (2), each having a resilient contact section (21, 21'), **in that** the contact sections (21, 21') of the two spring elements (20, 20') together form a further contact region (22) for the plug (10), which is arranged in front of the second contact region (9) of the current bars (4, 4') in the insertion direction (E) of the plug (10), and that at least one of the spring elements (20, 20') has a receptacle (23) for a leg of a jumper, wherein in each case one spring element (20, 20') is electrically conductively connected to a current bar (4, 4') via the plug (10) when the plug (10) of a test plug or of a isolating plug is inserted into the series terminal (1).

5. Terminal block (1) according to claim 4, **characterized in that** a recess is designed in at least one of the spring elements (20, 20') as a receptacle for inserting a leg of a jumper.

6. Terminal block (1) according to claim 4 or 5, **characterized in that** at least one plug opening (24) for inserting the leg of a jumper into the receptacle of a spring element (20, 20') is designed in the series terminal housing (2), wherein the plug opening (24) is accessible from a first side, the operator side.

7. Terminal block (1) according to any one of claims 1 to 6, **characterized in that** an opening (25) is designed in the series terminal housing (2) for inserting the plug (10) of a test plug or a isolating plug into the contact regions (8, 9), wherein the opening (25) is accessible from a first side, the operator side.

8. Terminal block (1) according to any one of claims 1 to 7, **characterized in that** a bridge recess (26) is designed in at least one of the first metal strips (11, 11') and at least one corresponding bridge shaft (27) is formed in the series terminal housing (2) for receiving a leg of a jumper.

9. Terminal block (28) consisting of at least two terminal blocks (1) arranged side by side,
**characterized in**
**that** the terminal blocks (1) are designed according to any one of claims 1 to 8.

10. Terminal block (28) according to claim 9, **characterized in that** the second metal strips (12, 12') of at least one terminal block (1) are attached to a different step of the stepped area (14, 14') of the first metal strips (11, 11') than the second metal strips (12, 12') of the other series terminal.

11. Terminal block (28) according to claim 19, **characterized in that** second metal strips (12, 12') of the terminal blocks (1) are each fixed to the same step of the stepped area (14, 14') of the first metal strips (11, 11').

## Revendications

1. Bornier électrique (1), avec un boîtier de bornier (2), avec au moins deux éléments de raccordement de conducteur (3, 3') agencés dans celui-ci et avec deux barres conductrices (4, 4'), les barres conductrices (4, 4') présentant chacune une section de raccordement (5, 5'), une première section de contact à ressort (6, 6') et une deuxième section de contact à ressort (7, 7'),
les sections de raccordement (5, 5') étant respectivement associées à un élément de raccordement de conducteur (3, 3'), les premières sections de contact (6, 6') formant ensemble une première zone de contact (8) et les deuxièmes sections de contact (7, 7') formant ensemble une deuxième zone de contact (9) pour la réception et la mise en contact de la fiche (10) d'une fiche de test ou d'une fiche de séparation, les premières sections de contact (6, 6') se mettant en contact lorsqu'aucune fiche (10) n'est enfichée, de telle sorte que les deux éléments de raccordement de conducteurs (3, 3') sont reliés électriquement entre eux par l'intermédiaire des deux barres conductrices (4, 4'), et les deuxièmes sections de contact (7, 7') étant espacées l'une de l'autre lorsqu'aucune fiche n'est enfichée, la deuxième zone de contact (9) des barres conductrices (4, 4') étant agencée, dans la direction d'enfichage de la fiche (10), avant la première zone de contact (8) des barres conductrices (4, 4'), et les deux barres conductrices (4, 4') étant constituées chacune de deux bandes métalliques individuelles qui sont reliées entre elles de manière électriquement conductrice, les deux sections de raccordement (5, 5') étant formées chacune sur une première bande métallique (11, 11') et les sections de contact (6, 6') étant formées ensemble chacune par une deuxième bande métallique (12, 12'),
**caractérisé en ce que**
les premières bandes métalliques (11, 11') présentent, à leur extrémité détournée de la section de raccordement (5, 5'), une zone en forme de gradin (14, 14') avec au moins deux gradins (17, 18), **en ce que** les deux deuxièmes bandes métalliques (12, 12') sont fixées à deux gradins (17, 18) opposés l'un à l'autre de la zone en forme de gradin (14, 14') des premières bandes métalliques (11, 11'), et
**en ce qu'**au moins un premier gradin (17) et un deuxième gradin (18) sont prévus sur la zone en forme de gradin (14, 14'), et **en ce que** le premier gradin (17) est agencé derrière le deuxième gradin (18) dans la direction d'enfichage (E) de la fiche (10).

2. Bornier (1) selon la revendication 1, **caractérisé en ce que** les deuxièmes bandes métalliques (12, 12') sont réalisées sous forme de ressorts de contact (16) en forme de C, qui sont fixés par leur dos de C à un gradin de la zone en forme de gradin (14, 14') des premières bandes métalliques (11, 11').

3. Bornier (1) selon la revendication 1 ou 2, **caractérisée en ce que** les zones en forme de gradin (14, 14') des deux premières bandes métalliques (11, 11') sont conçues sous forme symétrique et la partie restante des premières bandes métalliques (11, 11') est conçue sous forme congruente.

4. Bornier (1) selon l'une quelconque des revendications 1 à 3, **caractérisé en ce que** deux éléments à ressort (20, 20') sont agencés dans le boîtier de bornier (2), lesquels présentent chacun une section de contact à ressort (21, 21'), **en ce que** les sections de contact (21, 21') des deux éléments à ressort (20, 20') forment ensemble une autre zone de contact (22) pour la fiche (10) qui, dans la direction d'enfichage (E) de la fiche (10), est agencée avant la deuxième zone de contact (9) des barres conductrices (4, 4'), et **en ce qu'**au moins l'un des éléments à ressort (20, 20') présente un logement (23) pour une branche d'un cavalier, un élément à ressort (20, 20') étant relié de manière électriquement conductrice à une barre conductrice (4, 4') par l'intermédiaire de la fiche (10) lorsque la fiche (10) d'une fiche de test ou d'une fiche de séparation est enfichée dans le bornier (1).

5. Bornier (1) selon la revendication 4, **caractérisée en ce que** dans au moins l'un des éléments à ressort (20, 20') est formé un évidement en tant que logement pour l'enfichage d'une branche d'un cavalier.

6. Bornier (1) selon la revendication 4 ou 5, **caractérisée en ce qu'**au moins une ouverture d'enfichage (24) est formée dans le boîtier de bornier (2) pour l'enfichage de la branche d'un cavalier dans le logement d'un élément à ressort (20, 20'), l'ouverture d'enfichage (24) étant accessible depuis un premier côté, le côté de l'utilisateur.

7. Bornier (1) selon l'une quelconque des revendications 1 à 6, **caractérisée en ce qu'**une ouverture (25) est formée dans le boîtier de bornier (2) pour l'enfichage de la fiche (10) d'une fiche de test ou d'une fiche de séparation dans les zones de contact (8, 9), l'ouverture (25) étant accessible depuis un premier côté, le côté de l'utilisateur.

8. Bornier (1) selon l'une quelconque des revendications 1 à 7, **caractérisé en ce que** dans au moins l'une des premières bandes métalliques (11, 11') est formée un évidement de cavalier (26) et au moins un puits de cavalier (27) correspondant, formé dans le boîtier de bornier (2), pour recevoir une branche d'un cavalier.

9. Bloc de borniers (28) constitué d'au moins deux borniers (1) agencés côte à côte,
**caractérisé en ce que**
les borniers (1) sont conçus selon l'une quelconque des revendications 1 à 8.

10. Bloc de borniers (28) selon la revendication 9, **caractérisé en ce que** les deuxièmes bandes métalliques (12, 12') d'au moins un bornier (1) sont fixées à un autre gradin de la zone en forme de gradin (14, 14') des premières bandes métalliques (11, 11') que les deuxièmes bandes métalliques (12, 12') de l'autre bornier.

11. Bloc de borniers (28) selon la revendication 9, **caractérisé en ce que** les deuxièmes bandes métalliques (12, 12') des borniers (1) sont fixées respectivement au même gradin de la zone en forme de gradin (14, 14') des premières bandes métalliques (11, 11').
